# FASCICULE DE BREVET EUROPEEN

(11) **EP 0 026 716 B1**
(45) Date de publication et mention de la délivrance du brevet: **11.01.1984**
(21) Numéro de dépôt: 80401385.2
(22) Date de dépôt: 01.10.1980
(51) Int. Cl.: F26B 21/14, F26B 9/06

(54) **Procédé et installation de diminution de la teneur en liquide d'une matière poreuse à l'aide de vapeur dudit liquide surchauffée**
Verfahren und Anlage zum Vermindern des Flüssigkeitsgehalts in porösem Material mittels überhitzten Dampfs dieser Flüssigkeit
Method and apparatus for decreasing the liquid content of a porous material by means of superheated vapour of that liquid

(30) Priorité: 01.10.1979 FR 7924440
(43) Date de publication de la demande: 08.04.1981
(73) Titulaire: Centre Technique Industriel dit INSTITUT TEXTILE DE FRANCE, 92100 Boulogne S/Seine (FR); ANVAR Agence Nationale de Valorisation de la Recherche, F-75436 Paris Cédex 09 (FR); Etablissements NEU Société Anonyme dite:, F-59700 Marcq-en-Baroeul (FR)
(72) Inventeur: Thomas, Jean, F-59237 Verlinghem (FR); Laneres, Jacques, F-59910 Bondues (FR); Leonard, Jean-Paul, F-59700 Marcs en Baroeul (FR)
(74) Mandataire: Hasenrader, Hubert

## Description

La présente invention concerne un procédé pour diminuer la teneur en liquide d'une matière poreuse imprégnée de ce liquide, jusqu'à une teneur prédéterminée, du type selon lequel on place et on maintient cette matière dans une enceinte fermée étanche constituant une voie de passage de fluide ménagée dans un corps, de manière que cette mattière s'interpose, sur cette voie de passage, sur la totalité d'une section droite de cette dernière, et on alimente une extrémité, dite d'entrée, dudit passage de fluide avec de la vapeur surchauffée dudit liquide en établissant, sur le passage de fluide entre, respectivement, l'amont et l'aval de la matière à traiter, une différence de pression (Pᵢ―P₂) dans le sens décroissant d'amont en aval, moyennant quoi du liquide d'imprégnation s'évapore au contact de cette vapeur surchauffée et est emporté à l'état de vapeur par le courant de vapeur.

Actuellement encore, le séchage de matière poreuse et, notamment de matière textile est souvent effectué en faisant lécher cette matière par un courant d'air chaud. Ce procédé connu nécessite des durées de séchage relativement longues (typiquement de 10 à 20 heures pour un sèchoir de bobines préalablement essorées); la quantité d'humidité pouvant être transportée par l'air étant limitée, il est nécessaire de renouveler constamment cet air, ce qui entraîne une consommation excessive d'énergie et un risque de dégradation de la matière par un échauffement excessif et/ou par contact prolongé avec de l'air chaud et humide.

Néanmoins, on connaît, notamment par le brevet français n° 2 312 275, un procédé du type précité utilisant le passage de vapeur surchauffée à travers la matière poreuse pour en diminuer la teneur en liquide.

Le procédé connu, s'il contribue à améliorer l'opération d'élimination notamment de liquides organiques volatils non miscibles à l'eau, n'a cependant pas pu être maîtrisé parfaitement pour contrôler et minimiser les quantités d'énergie entrant en jeu au cours du processus.

L'invention remédie à ces inconvénients et a notamment pour but de proposer un procédé permettant de régler la quantité d'énergie effectivement consommée à la valeur juste nécessaire pour atteindre la teneur en liquide que l'on désire pour la matière à traiter.

Ce but est atteint, conformément à l'invention, du fait qu'on maintient à une valeur constante la pression régnant en aval de la matière à traiter, on mesure la température de vapeur (Tz) régnant en aval de la matière et on cesse d'alimenter en vapeur surchauffée l'entrée du passage de fluide, dès que cette température atteint une valeur prédéterminée correspondant à ladite teneur prédéterminée en liquide de la matière.

De plus, l'enceinte dans laquelle est traitée la matière étant fermée et étanche à la vapeur qu'elle contient, il est possible d'y faire régner une pression inférieure à l'atmosphère, par exemple en condensant une partie de la vapeur en aval de l'enceinte, il est ainsi possible d'abaisser la température de la vapeur surchauffée traversant la matière; cet avantage permet d'appliquer le présent procédé au séchage de matières délicates ne supportant pas des températures élevées.

Avantageusement, l'amplitude de ladite différence de pression est une fonction décroissante du débit de vapeur traversant ladite matière.

Ainsi, au fur-et-à-mesure que diminue la teneur en liquide de la matière, la perte de charge opposée par cette matière au passage de la vapeur diminue et il en résulte une augmentation du débit de l'écoulement de vapeur à travers la matière. La différence de pression appliquée entre l'amont et l'aval de la matière diminue donc; on adapte ainsi la quantité d'energie fournie à la matière, à la quantité juste nécessaire pour continuer le séchage de cette matière.

Avantageusement, on condense, en aval de la matière, la quantité de vapeur équivalant à la vapeur correspondant au liquide d'imprégnation évaporé issu de ladite matière, on élimine les condensats ainsi obtenus et on réutilise la vapeur restante pour alimenter l'extrémité d'entrée du passage de fluide.

Avantageusement, préalablement au séchage de la matière par évaporation du liquide d'imprégnation, on élimine de cette matière une première quantité de liquide par essorage en alimentant l'extrémité d'entrée du passage de fluide avec un gaz comprimé.

Avantageusement, ledit gaz comprimé est de la vapeur du liquide d'imprégnation.

Avantageusement, la matière à traiter est une matière fibreuse telle qu'une matière textile.

Avantageusement, le liquide d'imprégnation comprend de l'eau.

Ce procédé est avantageusement mis en oeuvre dans une installation du type qui comprend, à la suite:
un générateur de vapeur; un ventilateur de circulation dont l'entrée d'aspiration est reliée à la sortie du générateur de vapeur; un surchauffeur de vapeur; une enceinte fermée étanche ayant une entrée reliée au surchauffeur, une sortie, et des moyens pour ménager dans l'enceinte un passage de fluide entre ladite entrée et ladite sortie et pour maintenir de la matière poreuse dans l'enceinte de manière que cette mattière s'interpose sur le parcours de la vapeur dans ledit passage sur la totalité d'une section droite de ce dernier; un condenseur de vapeur relié à la sortie de l'enceinte et une conduite de recyclage de vapeur reliant la sortie de l'enceinte à l'entrée du ventilateur; et caractérisée en outre, conformément à l'invention, par un dispositif pour mesurer la tempéra ture régnant dans ledit passage de fluide en aval de la matière poreuse, dans le sens du déplacement de la vapeur, et par une vanne de régulation de pression interposée entre le condenseur et la sortie de l'enceinte pour maintenir constante la pression régnant à ladite sortie de l'enceinte.

D'autres caractéristiques et avantages de l'invention seront mieux compris à la lecture de la description qui va suivre d'un exemple de réalisation et en se référant aux dessins annexés dans lesquels:
- la figure 1 est un schéma d'une installation d'essorage et de séchage de bobines de produit textile, selon un mode de réalisation de l'invention; et
- la figure 2 est un diagramme représentant la caractéristique pression/débit du ventilateur utilisé dans l'installation de la figure 1.

L'installation représentée sur la figure 1 comprend:
- un générateur de vapeur d'eau (chaudière) 1 ;
- un ventilateur - ou pompe - centrifuge 2 dont l'entrée d'aspiration 2a est reliée à la sortie de vapeur 1a de la chaudière 1, par l'intermédiaire d'une conduite 3 sur laquelle sont interposés, à la suite dans le sens allant de la chaudière au ventilateur 2, un détendur - ou valve de réduction de pression - 4 et une vanne - ou robinent - d'isolement 5;
- un réchauffeur par exemple électrique 6 réchauffant la vapeur fournie par le ventilateur 2;
- une enceinte fermée étanche 7 ayant: une entrée de vapeur 7a reliée à la sortie 6a du réchauffeur 6 par une conduite 8, et une sortie de vapeur 7b, cette enceinte 7 recevant des bobines toriques de fil, ou mèche ou ruban textile 9 à sécher;
- une conduite d'évacuation d'eau d'essorage 10 ayant une extrémité 10a, ouverte à l'atmosphère et son autre extrémité 10b, étant reliée à la sortie de vapeur 7b, de l'enceinte 7 par une conduite de liaison 11; une vanne - ou robinet - d'isolement 12 est interposée sur la conduite 10;
- un condenseur 13 ayant une enceinte fermée dans laquelle se trouve un serpentin de refroidissement 14 parcouru par un fluide de refroidissement (flèches f); l'entrée 13a du condenseur 13 est reliée à la sortie de vapeur 7b de l'enceinte 7, par l'intermédiaire d'une conduite 15 et de la conduite de liaison 11; une valve de régulation 16 est interposée sur la conduite 15; cette valve 16 est du type assurant le maintien d'une pression constante à son entrée amont 16a par un réglage convenable de la section de passage qu'elle offre au fluide qui la traverse; et
- une conduite dite de recyclage de vapeur 17 reliant, par l'intermédiaire de la conduite de liaison 11, la sortie de vapeur 7b de l'enceinte 7 à l'entrée d'aspiration 2a du ventilateur 2; cette conduite 17 débouche dans la conduite 3 entre la vanne d'isolement 5 et ladite entrée d'aspiration 2a; une vanne - ou robinet - d'isolement 18 est interposée sur cette conduite 17.

L'ensemble des organes qui viennent d'être décrits est soigneusement calorifugé, c'est-à-dire isolé thermiquement de l'environnement extérieur.

Le condenseur 13 présente un fond 13b dont la paroi est inclinée vers Íe bas vers une sortie de condensat 19 ménagée dans ledit fond 13b; une conduite d'évacuation des condensats 20 est raccordée à la sortie 19; cette conduite est ouverte à l'atmosphère à son extrémité 20a opposée à la sortie 19; une vanne - ou robinet - d'isolement 21 est interposée sur la conduite 20.

Les bobines 9 sont montées à frottement sur un support comprenant un tube vertical cylindrique 22 à paroi munie de trous 23, et une paroi continue plane annulaire horizontale, dite de butée 24, solidaire du tube 22 et faisant saillie radialement vers !'extérieur à partir du bord inférieur de ce dernier.

Les bobines 9 sont enfilées sur le tube 22 jusqu'à ce que la bobine inférieure bute sur la paroi 24; les bobines sont ainsi montées mutuellement jointives sur le support 22, 23, 24. A l'extrémité supérieure de ce support 22, 23, 24, une pièce circulaire de serrage dite couvercle 25 forme, d'une part, couvercle étanche fermant l'extrémité supérieure du tube 22 et, d'autre part, plaque de serrage pressant axialement les bobines 9 vers le bas contre la paroi de butée 24. A cet effet, un ressort de compression 26 est interposé entre la paroi supérieure 33 de l'enceinte 7 et le couvercle 25 pour appliquer de façon étanche ce couvercle 25 sur la face extrême supérieure 9a de la bobine 9 supérieure. La paroi supérieure 33 est fixée de façon amovible du reste de l'enceinte 7 au moyen de brides périphériques 34, 35 sur lesquelles sont montés des boulons de serrage 27. La paroi de butée 24, ainsi que le couvercle 25 s'étendent radialement vers l'extérieur, de manière à recouvrir la totalité de la face extrême adjacente de la bobine 9 correspondante. Le support 22 à 24 est fixé dans l'enceinte 7 par des moyens convenables tels que vis ou soudure par l'intermédiaire d'une pièce de liaison annulaire à section en U 28 coaxiale à - et de même diamètre que le tube 22. La sortie 7b débouche dans l'extrémité inférieure ouverte du tube 22.

L'entrée 7a débouche dans un espace annulaire fermé 29 qui est ménagé dans l'enceinte 7 contre l'extrémité inférieure de la paroi latérale 34 de l'enceinte 7, et dont l'extrémité supérieure 29a est ouverte et débouche du volume intérieur de l'enceinte 7.

On va maintenant décrire ci-dessous un exemple de mise en oeuvre du procédé selon l'invention dans l'installation représentée à la figure 1, dans le cas particulier où les bobines 9 sont des bobines de fil - ou mèche, ou ruban - de coton chargées d'eau à raison de 300% en poids d'eau.

Durant une première phase, dite d'essorage, on essore les bobines 9 en faisant circuler dans l'enceinte 7 de la vapeur sous pression fournie par la chaudière 1, par exemple par l'intermédiaire d'une conduite de by-pass 100 court-cir- cuitant la vanne 5, le ventilateur 2 et le réchauffeur 6. Une vanne d'isolement 101 est interposée sur la conduite 100 et une autre vanne d'isolement 102 est interposée sur la conduite 8 entre le réchauffeur 6 et la jonction des conduites 100 et 8. Au cours de l'essorage, les vannes 5, 12 et 101 sont ouvertes, tandis que les vannes - ou valves - 16 et 18 et 102 sont fermées. La teneur en eau des bobines descend ainsi jusqu'à 100% en poids.

Durant une deuxième phase, dite de séchage, on ferme les vannes 5 et 12, on met en service la valve 16 et on ouvre la vanne 18. De la vapeur surchauffée issue du réchauffeur 6 est envoyée dans l'enceinte 7 d'où elle ressort, par la sortie 7b, après avoir traversé la matière textile des bobines 9. La vapeur est alors réintroduite par la conduite 17 à l'entrée d'aspiration 2a du ventilateur 2, la valve 16 maintenant à une valeur constante la pression régnant dans les conduites 11, 17 et 3. A cet effet, de la vapeur est évacuée à travers la valve 16 pour être condensée dans le condenseur 13. Le ventilateur 2 applique un gradient de pression dans la boucle de circulation de vapeur ainsi constituée. Ce ventilateur 2 contribue également à chauffer la vapeur qu'il reçoit par son entrée 2a. Cependant, le réchauffeur 6 fournit l'appoint de chaleur nécessaire pour que la température de la vapeur admise dans l'enceinte soit suffisante pour assurer un séchage convenable des bobines 9 pendant un temps déterminé. Le réchauffeur 6 comporte une résistance électrique de chauffage 6b, alimentée en courant par une source de courant réglable 30. On mesure la température de la vapeur en amont et en aval de la matière textile 9 au moyen de sondes, respectivement 31 et 32 équipées chacune d'un dispositif de mesure convenable 31a, 32a. La sonde 31 se trouve dans la conduite 8; la sonde 32 est placée dans l'enceinte 7 à la sortie du tube 22.

A la figure 2, on a représenté la caractéristique pression/débit du ventilateur du type centrifuge 2. Comme le montre la figure 2, le ventilateur 2 a été conçu pour fournir une pression sensiblement maximale P_{M} lorsque le débit de vapeur passant à travers la matière textile 9 est mimimal et égal à Dᵢ, ce débit correspondant à des charges en poids d'eau de la matière textile 9 allant de 300% à 100%.

Au cours de la phase de séchage, ce débit de vapeur augmente, de sorte que la pression de la vapeur Pₗ sortant du réchauffeur 6 diminue

On a séché les bobines 9 à partir d'une teneur initiale en poids d'eau de 100% environ jusqu'à une teneur finale de 8,25% dans les conditions suivantes:
Pₗ = Pression de la vapeur entrant dans l'enceinte 7;
Ti = Température de la vapeur entrant dans l'enceinte 7 (température mesurée par la sonde 31);
P₂ = Pression de la vapeur sortant de l'enceinte 7;
T_{2 =} Température de la vapeur en aval de la matière textile (température mesurée par la sonde 32);
   - on maintient P₂ à environ 1 bar à l'aide de la valve 16;
   - Au départ de la phase de séchage, on établit une différence de pression P₁-P₂ de l'ordre de 200 à 300 millibars et une température de vapeur surchauffée Tᵢ de l'ordre de 120°C à 130°C, par un choix convenable du ventilateur 2 et de son régime de rotation, et à l'aide d'un réglage approprié de la source de curant 30, le ventilateur 2 étant choisi à une puissance nominale inférieure à celle qui serait nécessaire pour obtenir de la vapeur à ces pressions P₂ comprises entre 1, et 1, 3 bars et à ces températures T₂;
   - on arrête le séchage dès que T₂ = 107°C.

On a constaté expérimentalement que cette valeur particulière de T₂ correspond à la teneur finale h de 8,25% d'humidité que l'on veut obtenir pour les bobines 9.

D'une façon générale, pour une valeur de P₂ donnée, à chaque valeur de h correspond une valeur de T₂ bien déterminée. Le procédé décrit ci-dessus permet donc d'arrêter le séchage de la matière textile - et donc d'arrêter la fourniture d'énergie à cette matière - juste au moment où cette dernière présente la teneur en humidité h requise.

Il est à noter que, en maintenant P₂ à une valeur constante au moyen de la valve de régulation 16, on permet la condensation dans le condenseur 13 de juste la quantité de vapeur équivalant à la vapeur correspondant à l'eau des bobines 9 évaporée dans l'enceinte 7.

L'invention n'est pas limitée au séchage de matières fibreuses imprégnées d'eau, mais elle s'étend au contraire au séchage de matière fibreuses ou plus généralement poreuses imprégnées d'un liquide contenant ou ne contenant pas d'eau, tel qu'un solvant organique (solvant chloré tel que le perchloréthylène, alcool, etc.).

## Revendications

1. Procédé pour diminuer la teneur en liquide d'une matière poreuse (9) imprégnée de ce liquide, jusqu'à une teneur prédéterminée (h), du type selon lequel on place et on maintient cette matière dans une enceinte fermée étanche (7) constituant une voie de passage de fluide ménagée dans un corps, de manière que cette matière s'interpose, sur cette voie de passage, sur la totalité d'une section droite de cette dernière, et on alimente une extrémité, dite d'entrée, dudit passage de fluide avec de la vapeur surchauffée dudit liquide en établissant, sur le passage de fluide entre, respectivement, l'amont et l'aval de la matière à traiter, une différence de pression (Pₗ-P₂) dans le sens décroissant d'amont en aval, moyennant quoi du liquide d'imprégnation s'évapore au contact de cette vapeur surchauffée et est emporté à l'état de vapeur par le courant de vapeur, caractérisé en ce qu'on maintient à une valeur constante la pression P₂ régnant en aval de la matière à traiter, on mesure la température de vapeur (T₂) régnant en aval de la matière (9) et on cesse d'alimenter en vapeur surchauffée l'entrée du passage de fluide, dès que cette température atteint une valeur prédéterminée correspondant à ladite teneur prédéterminée en liquide de la matière.

2. Procédé selon la revendication 1, caractérisé en ce qu'on établit dans l'enceinte une pression inférieure à la pression atmosphérique en condensant une partie de la vapeur en aval de ladite enseinte.

3. Procédé selon l'une des revendications 1 et 2, caractérisé en ce que l'amplitude de ladite différence de pression (Pₗ-P₂) est une fonction décroissante du débit de vapeur traversant ladite ratière.

4. Procédé selon l'une des revendications 1 à 3, caractérisé en ce qu'on condense, en aval de la matière, la quantité de vapeur équivalant à la vapeur correspondant au liquide d'imprégnation évaporé issu de ladite matière, on élimine les condensats ainsi obtenus et on réutilise la vapeur restante pour alimenter l'extrémité d'entrée du passage de fluide.

5. Procédé selon l'une des revendications 1 à 4, caractérisé en ce que, préalablement au séchage de la matière par évaporation du liquide d'imprégnation, on élimine de cette matière une première quantité de liquide par essorage en alimentant l'extrémité d'entrée du passage de fluide avec un gaz comprimé.

6. Procédé selon la revendication 5, caractérisé en ce que ledit gaz comprimé est de la vapeur du liquide d'imprégnation.

7. Procédé selon l'une des revendications 1 à 6, caractérisé en ce que la matière à traiter (9) est une matière fibreuse telle qu'une matière textile.

8. Procédé selon l'une des revendications 1 à 7, caractérisé en ce que le liquide d'imprégnation comprend de l'eau.

9. Installation pour diminuer la teneur en liquide d'une matière poreuse (9) imprégnée de ce liquide, jusqu'à une teneur prédéterminée (h) comprenant, à la suite: un générateur de vapeur (1), un surchauffeur de vapeur (6), une enceinte fermée étanche (7) ayant une entrée (7a) reliée au surchauffeur (6), une sortie (7b), et des moyens (22 à 26, 28, 29) pour ménager dans l'enceinte (7) un passage de fluide entre ladite entrée (7a) et ladite sortie (7b) et pour maintenir la matière poreuse (9) dans l'enceinte (7) de manière que cette matière s'interpose sur le parcours de la vapeur dans ledit passage sur la totalité d'une section droite de ce dernier, un condenseur de vapeur (13) relié à la sortie (7b) de l'enceinte, un ventilateur (2) pour établir une différence de pression dans ledit passage de fluide de part et d'autre de la matière poreuse (9), et une conduite de recyclage de vapeur (17) reliant sur la sortie (7b) de l'enceinte à l'entrée du ventilateur (2), caractérisée par un dispositif (32, 32a) pour mesurer la température régnant dans ledit passage de fluide en aval de la matière poreuse (9), dans le sens du déplacement de la vapeur, et par une vanne de régulation de pression (16) interposée entre le condenseur (13) et la sortie (7b) de l'enceinte pour maintenir constante la pression régnant à ladite sortie de l'enceinte.

## Patentansprüche

1. Verfahren zur Verringerung des Flüssigkeitsgehaltes eines mit dieser Flüssigkeit imprägnierten porösen Materials (9) auf einen vorbestimmten Gehalt (h), bei welchem das Material in einem dichten geschlossenen einen in einem Körper vorgesehenen Fluidumdurchlauf bildenden Gehäuse (7) derart angeordnet und gehalten wird, daß das Material über den gesamten Durchlaufquerschnitt eingesetzt ist, und ein Einlaßende des Fluidumdurchlasses mit überhitztem Dampf von dieser Flüssigkeit gespeist wird, indem im Fluidumdurchlauf zwischen, in Strömungsrichtung, vor und nach dem zu behandelnden Material eine von stromaufwärts nach stromabwärts abnehmende Druckdifferenz (Pₗ-P₂) erzeugt wird, aufgrund derer Imprägnierflüssigkeit bei Kontakt mit diesem überhitzten Dampf verdampft und durch den Dampfstrom in dampfförmigen Zustand versetzt wird, dadurch gekennzeichnet, daß der stromabwärts des zu behandelnden Materials herrschende Druck (P₂) auf einen konstanten Wert gehalten wird, die stromabwärts des Materials (9) herrschende Temperaturen (T₂) des Dampfes gemessen wird und mit der Speisung des Einlasses des Fluidumdurchlaufes mit überhitztem Dampf aufgehört wird, sobald diese Temperatur einen vorbestimmten, dem vorbestimmten Flüssigkeitsgehalt des Materials entsprechenden Wert erreicht.

2. Verfahren nach Anspruch 1, dadurch gekennzeichnet, daß im Gehäuse ein Druck, der niedriger als der Atmosphärendruck ist, erzeugt wird, indem ein Teil des Dampfes stromabwärts des Gehäuses kondensiert wird.

3. Verfahren nach einem der Ansprüche 1 und 2, dadurch gekennzeichnet, daß die Amplitude der Druckdifferenz (Pr-Pz) eine abnehmende Funktion des durch das Material strömende Dampfdurchsatzes ist.

4. Verfahren nach einem der Ansprüche 1 bis 3, dadurch gekennzeichnet, daß stromabwärts des Materials die Dampfmenge, die dem der verdampften, vom Material abgegebenen Imprägnierflüssigkeit entsprechenden Dampf äquivalent ist, kondensiert wird, die so erhaltenen Kondensate entfernt werden und der verbleibende Dampf zur Speisung des Einlaßendes des Fluidumdurchlaufs wieder verwendet wird.

5. Verfahren nach einem der Ansprüche 1 bis 4, dadurch gekennzeichnet, daß vor dem Trocknen des Materials durch Verdampfung von lmprägnierflüssigkeit aus diesem Material eine erste Flüssigkeitsmenge durch Flüssigkeitsentzug entfernt wird, indem das Einlaßende des Fluidumdurchlaufs mit einem Druckgas gespeist wird.

6. Verfahren nach Anspruch 5, dadurch gekennzeichnet, daß das Druckgas Dampf der Imprägnierflüssigkeit ist.

7. Verfahren nach einem der Ansprüche 1 bis 6, dadurch gekennzeichnet, daß das zu behandelnde Material (9) ein faseriges Material, wie Textilmaterial, ist.

8. Verfahren nach einem der Ansprüche 1 bis 7, dadurch gekennzeichnet, daß die Imprägnierflüssigkeit Wasser enthält.

9. Vorrichtung zur Verringerung des Flüssigkeitsgehaltes eines mit dieser Flüssigkeit imprägnierten porösen Materials (9) auf einen vorbestimmten Gehalt (h), umfassend in Serie: einen Dampfgenerator (1), einen Dampfüberhitzer (6), ein dichtes, geschlossenes Gehäuse (7) mit einem mit dem Überhitzer (6) verbundenen Einlaß (7a), einem Auslaß (7b) und Einrichtungen (22 bis 26, 28, 29) zur Schaffung eines Fluidumdurchlaufs zwischen dem Einlaß (7a) und dem Auslaß (7b) in dem Gehäuse (7) und zum Halten des porösen Materials (9) im Gehäuse (7) derart, daß das Material in der Dampfbahn über dem gesamten Durchlaufquerschnitt eingesetzt ist, einen mit dem Auslaß (7b) des Gehäuses verbundenen Dampfkondensator (13), einen Ventilator (2) zur Erzeugung einer Druckdifferenz im Fluidumdurchlauf auf jeder Seite des porösen Materials (9) und eine Dampfrückführleitung (17), die den Auslaß (7b) des Gehäuses mit dem Eingang des Ventilators (2) verbindet, gekennzeichnet durch eine Einrichtung (32, 32a) zum Messen der im Fluidumdurchlauf in der Dampffortbewegungsrichtung stromabwärts des porösen Materials (9) herrschenden Temperatur und durch ein Druckregulierventil (16), das dem Kondensator (13) und dem Auslaß (7b) des Gehäuses zum Konstanthalten des am Auslaß des Gehäuses herrschenden Drucks zwischengeschaltet ist.

## Claims

1. Process for reducing the liquid content of a porous material (9) impregnated with this liquid to a predetermined liquid content (h), of the type wherein said material is placed and kept inside a tightly sealed enclosure (7) constituting a path for the fluid and provided in a body, such that said material is interposed in said fluid travel path over the totality of a cross-section of the latter, and one end, called inlet end of the said fluid path, is fed with the overheated vapor of said liquid, setting up on the path of the fluid, between respectively, the upstream and downstream of the material to be treated, a pressure difference (Pᵢ―P₂) in the descending direction from upstream to downstream, in order that some of the impregnation liquid evaporates in contact with said overheated vapor and is carried as vapor by the flow of vapor, characterized in that the pressure P₂ prevailing downstream of the material to be treated is kept to a constant value, the temperature (T₂) downstream of the material (9) is measured and the supply of overheated vapor at the inlet of the fluid path is stopped when said temperature has reached a predetermined value corresponding to the said predetermined liquid content of the material.

2. Process according to claim 1, characterized in that a pressure is set up inside the enclosure which is below the atmospheric pressure, by condensing part of the vapor downstream of the said enclosure.

3. Process according to one of claims 1 and 2, characterized in that the amplitude of said pressure difference (P (Pₜ―P₂) is a decreasing function of the flow of vapor going through the said material.

4. Process according to one of claims 1 to 3, characterized in that the quantity of vapor equivalent to the vapor corresponding to the evaporated impregnation liquid issued from said material, is condensed downstream of said material, the resulting condensates are eliminated and the remaining vapor is re-used to supply the inlet end of the fluid path.

5. Process according to one of claims 1 to 4, characterized in that, prior to drying the material by evaporation of the impregnation liquid, a first quantity of liquid is eliminated from said material by draining, the inlet end of the fluid path being fed with a compressed gas to this effect.

6. Process according to claim 5, characterized in that the said compressed gas is vapour from the impregnation liquid.

7. Process according to one of claims 1 to 6, characterized in that the material to be treated (9) is a fibrous material such as a textile material.

8. Process according to one of claims 1 to 7, characterized in that the impregnation liquid contains water.

9. Installation for reducing the liquid content of a porous material (9) impregnated with said liquid to a predetermined liquid content (h) comprising in succession: a vapor generator (1), a superheater (6), a tight sealed enclosure (7) with an inlet (7a) connected to the superheater (6), an outlet (7b), and means (22 to 26, 28, 29) to provide inside the enclosure (7) a fluid path between the said inlet (7a) and the said outlet (7b) and to keep the porous material (9) in the enclosure (7) so that said material is interposed on the course followed by the b vapor in said path over the totality of a cross-section of t the latter, a vapor condenser (13) connected to the outlet (7b) of the enclosure, a blower (2) to set up a pressure difference inside said fluid passage on either side of the porous material (9), and a vapour recycling conduit (17) connecting the outlet (7b) of the enclosure to the inlet of the blower (2), characterized by a device (32, 32a) for measuring the temperature prevailing inside the said fluid path downstream of the porous material (9), in the flowing direction of the vapor, and by a pressure-regulating valve (16) interposed between the condenser (13) and the outlet (7b) of the enclosure to keep the pressure in said enclosure outlet constant.
